# EUROPÄISCHE PATENTSCHRIFT

(11) **EP 0 262 257 B1**
(45) Veröffentlichungstag und Bekanntmachung des Hinweises auf die Patenterteilung: **12.09.1990**
(21) Anmeldenummer: 86114836.9
(22) Anmeldetag: 24.10.1986
(51) Int. Cl.: B42F 17/34

(54) **Merkblattregister**
Filing device for indexed cards
Répertoire pour feuilles indexées

(30) Priorität: 01.10.1986 DE 8626166 U
(43) Veröffentlichungstag der Anmeldung: 06.04.1988
(73) Patentinhaber: Confon AG, CH-9424 Rheineck (CH)
(72) Erfinder: Halm, Hans, D-4690 Herne (DE)
(74) Vertreter: Richter, Joachim, Dipl.-Ing.

(56) Entgegenhaltungen:
- GB-A- 2 053 095
- GB-A- 2 073 673

## Beschreibung

Die Erfindung betrifft ein Merkblattregister mit einer Registerkartenauswählvorrichtung, bestehend aus einem einen Deckelteil und einen Bodenteil aufweisenden Gehäuse mit einer Anzahl von Wähltasten und einem unter der Einwirkung einer vorgespannten Feder stehenden, mittels einer Verriegelungseinrichtung verschließbaren Schubfach zur Aufnahme eines Stapels einer Anzahl von Registerkarten mit im vorderen Bereich ausgebildeten Auswahlstanzungen, wobei die Wähltasten bei deren Betätigung über Kartenrückhaltestifte in die Auswahlstanzungen der Registerkarten beim Ausfahren des Schubfaches mit der ausgewählten Registerkarte und den jeweils unter dieser liegenden Registerkarten eingreifen, aus Mitnehmern am Boden des Schubfaches zum Erfassen der ausgewählten Registerkarte und der jeweils darunterliegenden Registerkarten beim Ausfahren des Schubfaches und aus einer über Wähltasten steuerbaren Einrichtung zum Lösen der Verriegelungseinrichtung für das Schubfach (GB-A 2 053 095).

Merkblattregister mit Wählvorrichtungen sind in den verschiedensten Ausführungsformen bekannt. Sie bestehen aus einem Gehäuse zur Aufnahme eines Stapels loser Registerkarten und aus einer Tastatur mit entsprechend gekennzeichneten Fingertasten, durch deren Betätigung die gewünschten Karten ausgewählt werden. Auf den Registerkarten können in alphabetischer Reihenfolge bliebige Angaben oder Notizen zum späteren Nachschlagen aufgezeichnet werden.

Es ist ein Merkblattregister bekannt, das aus einem Gehäuse mit einem unter der Einwirkung einer Schubfeder stehenden und durch einen Riegel verschlossenen Schubfach zur Aufnahme der Registerkarten und mit einer Vorrichtung zum Entriegeln des Schubfaches und Freigabe der mittels einer eingestellten Taste ausgewählten Registerkarte durch Herausdrücken des entriegelten Schubfaches mittels der Schubfeder besteht.

Ferner ist nach der DE-A-23 06 961 eine Vorrichtung zum Auswählen einer von mehreren in einem Gehäuse aufbewahrten Karten bekannt, die durch Tastendruck auszuwählen und in einem Schubfach horizontal gestapelt sind, das in einer Öffnung in der Vorderwand des Gehäuses angeordnet und horizontal in eine Schließstellung in das Gehäuse hinein- und in eine Öffnungsstellung aus dem Gehäuse herausschiebbar ist, in welchem sie gegen eine Vorspannung verriegelbar ist, wozu eine Klinke mit einem Bügel vorgesehen ist, der bewegbar im Gehäuse befestigt und vorgespannt ist und in eine Kerbe in dem Schubfach eingreift, wobei weiter für jede Karte ein Tastenhebel vorgesehen ist, der eine schwenkbar im Gehäuse befestigte Stange aufweist, an deren einem Ende sich eine außerhalb des Gehäuses liegende, manuell betätigbare Taste befindet, während am anderen Ende des Tastenhebels einerseits ein Ansatz zum Ausklinken des Bügels von der Lade bei Betätigen der Taste und andererseits ein Ansatz vorgesehen ist, der mit den Karten, die miteinander fluchtende Ausnehmungen aufweisen, derart zusammenwirkt, daß beim Niederdrücken der Taste alle Karten, die über der dieser Taste zugeordneten Karte liegen, von der Bewegung mit dem Schubfach abgehalten sind, während die angewählte Karte und alle unter ihr liegenden Karten mit dem Schubfach herausschiebbar sind. Bei diesen bekannten Merkblattregistern ist an der Lade eine der Kartenzahl entsprechende Anzahl von Kartenmitnehmern schwenkbar angelenkt, die jeweils mittels an dem der Taste gegenüberliegenden Ende des Tastenhebels angeordneten Ansätzen in eine Eingriffstellung an der Hinterkante der ausgewählten und der darunterliegenden Karten beim Drücken der entsprechenden Taste bewegbar sind, während der mit den Karten zusammenwirkende Ansatz derart ausgebildet ist, daß er gleichzeitig in eine Ausnehmung aller über der ausgewählten Karte liegenden Karten zu deren Sicherung gegen Verschieben eingreift.

Bei einem weiteren, aus der FR-A-1 469 217 bekannten Merkblattregister werden die beim Druck auf eine bestimmte Taste über der angewählten Karte liegenden Karten von einem Ansatz des zugeordneten Tastenhebels an ihrer Hinterkante erfaßt und angehoben, so daß sie mit ihren Ausnehmungen über eine Haltenase am Gehäusedeckel geführt werden. Diese Haltenase am Gehäusedeckel hält die angehobenen Karten fest, während die restlichen,frei auf dem Boden der Lade liegenden Karten von der ausfahrenden Lade mitgenommen und hierzu an ihrer Hinterkante durch eine Erhebung am Boden der Lade lagegesichert sind.Beim Loslassen der Taste schwenkt die Stange des Tastenhebels sofort wieder zurück, so daß die zuvor angehobenen Karten mit ihren Ausnehmungen wieder von der Haltenase vom Gehäusedeckel freikommen. Bei dieser Ausführungsform weist der zweiarmige Wählhebei an seinem einen Armende die Betätigungstaste und an seinem anderen Hebelende einen in Richtung zur Vorderseite der Vorrichtung abgewinkelten Abschnitt auf, der unter den Kartenstapel oberhalb der ausgewählten Karte greift und diesen anhebt, wobei gleichzeitig eine an der Innenwand der oberen Gehäuseabdeckung angeformte Haltenase durch eine Durchbrechung in dem rückwärtigen Hebelarm und durch die fluchtenden Durchbrechungen des angehobenen Kartenstapels sowie in eine schlitzförmige Durchbrechung in dem abgewinkelten Abschnitt hindurchgreift. Aufgrund dieser Ausgestaltung wird verhindert, daß nicht ausgewählte, oberhalb der ausgewählten Registerkarte liegende Registerkarten beim Ausfahren der ausgewählten Registerkarte mit den jeweils darunterliegenden Registerkarten zurückgehalten werden. Dieses Merkblattregister arbeitet ferner mit einem Bügel, der mit einem am rückwärtigen Hebelarmende angeformten Ansatz in Wirkverbindung bringbar ist, wenn der entsprechende Wählhebel betätigt worden ist. Über diesen Bügel wird die Arretierung für das Schubfach freigegeben, so daß dieses mit der ausgewählten Registerkarte und dem unter dieser ausgewählten Registerkarte liegenden Kartenstapel ausfahren kann.

Bei einem weiteren bekannten Merkblattregister nach der US-A-3,818,622 besteht der Kartenrückhaltestift eines jeden Schwenkhebels aus einem an dem Schwenkhebelende angeformten, etwa U-förmigen Abschnitt mit einem zu den Wähltasten verlaufenden Schenkel mit an dessen Ende geformten senkrechten, nach oben gerichteten und bei Betätigung eines Schwenkhebels von unten in die Registerkartendurchbrechungen bzw. -ausnehmungen eingreifenden Stab. Auch bei dieser Ausführungsform ist eine gesonderte Einrichtung vorgesehen, die mit dem Rückhaltestift zusammenarbeitet, um zu bewirken, daß die zurückzuhaltenden Registerkarten oberhalb der ausgewählten und auszufahrenden Registerkarte einwandfrei zurückgehalten werden.

Durch die DE-A-27 41 138 ist ein Merkblattregister mit einer Registerkartenauswählvorrichtung, bestehend aus einem einen Deckenteil und eine Bodenteil aufweisenden Gehäuse mit einer Anzahl von in Reihe nebeneinander- und übereinanderliegenden Wähltasten und einem unter der Einwirkung einer Druckfeder stehenden und mittels einer Verriegelungseinrichtung verschließbaren Schubfach mit einem in diesem untergebrachten Stapel einer Anzahl von Registerkarten mit in ihren rückwärtigen Randabschnitten ausgebildeten und Durchbrechungen aufweisenden Auswählzungen, die sich von der Registerkarte mit der ersten Durchbrechung von einer Seite zur anderen bis zur darüberliegenden Registerkarte hin um jeweils eine, eine Druchbrechung tragende Auswählzunge stufenförmig vergrö- ßern,wobei jede Wähltaste an dem einen Ende eines Schwenkhebels befestigt ist, der an seinem anderen Ende einen Kartenrückhaltestift trägt, der einen an dem Schwenkhebelende angeformten, etwa U-förmigen Abschnitt mit einem zu den Wähltasten verlaufenden Schenkel mit an dessen Ende angeformten, senkrechten, nach oben gerichteten und bei Betätigung des Schwenkhebels von unten in die Registerkartendurchbrechungen bzw. -ausnehmungen eingreifenden Stab aufweist, wobei die Kartenrückhaltestifte der Schwenkhebel in Reihe liegen und mit den Registerkarten derart zusammenwirken,daß beim Niederdrücken einer Wähltaste alle Registerkarten, die über der dieser Wähltaste zugeordneten Registerkarte liegen, beim Ausfahren des Schubfaches durch Einführen der Kartenrückhaltestifte in die Durchbrechungen der Auswählzungen der Registerkarten zurückgehalten werden, während die ausgewählte Registerkarte und alle unter dieser liegenden Registerkarten mit dem Schubfach herausschiebbar sind, sowie aus einer durch die Schwenkhebel der Wähltasten betätigbaren Einrichtung zum Entriegeln des Schubfaches , die aus einem an dem Gehäuse angelenkten Bügel besteht, dessen quer zur Längsrichtung der Schwenkhebel verlaufender Steg oberhalb der Schwenkhebel auf diesem liegend angeordnet und von diesem beaufschlagbar ist, und der mit einem am Schubfach angeformten Nocken derart zusammenarbeitet, daß bei einem Anheben des Bügels bei Betätigung einer Wähltaste der Verriegelungsteil des Bügels aus dem Nocken herausrastet, so daß das Schubfach,das mit Mitnehmernocken zum Eingriff in Mitnehmerausstanzungen der Registerkarten versehen ist, mittels Federkraft ausfährt, bekannt. Dieses Merkblattregister ist ferner durch die Kombination folgender Merkmale gekennzeichnet: Die Wähltasten der Schwenkhebel bestehen aus an deren einen Enden befestigten plattenförmigen, quadratischen oder rechteckförmigen Zuschnitten, von denen jeweils die in einer Reihe hintereinanderliegenden Wähltasten eine Breite aufweisen,die der Breite von jeweils drei, die Wähltasten tragenden Schwenkhebel entspricht und derart mit diesen verbunden sind, daß die den Kartenrückhaltestiften an den rückwärtigen Enden der Schwenkhebel zugekehrte Wähltaste die beiden benachbarten Schwenkhebel rechtsseitig auskragend und die vordere Wähltaste die beiden benachbarten Schwenkhebel linksseitig auskragend und die mittlere Wähltaste die zu beiden Seiten dieser Wähltaste benachbarten Schwenkhebel rechts- und linksseitig übergreifend ausgebildet sind. Der senkrecht nach oben gerichtete Stab eines jeden Kartenrückhaltestiftes weist einen parallel zum Schenkel des U-förmigen Abschnittes des Kartenrückhaltestiftes verlaufenden, nockenförmigen Ansatz auf. Das aus einem plattenförmigen Schubfachboden und einer vorderen, die Schubfachausfahröffnung in der Gehäusevorderwand bei eingefahrener Stellung des Schubfaches verschließenden Abschlußleiste bestehende Schubfach ist rückseitig und beidseitig offen ausgebildet und weist in seinem rückwärtigen Kantenbereich eine der Anzahl der Rückhaltestifte entsprechende Anzahl von schlitzförmigen Ausnehmungen mit einer der Länge der U-förmigen Abschnitte an den Enden der Schwenkhebel entsprechende Länge auf, während die beiden seitlichen Schubfachbegrenzungswände von zwei zu beiden Seiten des plattenförmigen Schubfachbodens angeordneten und an der Innenwandfläche des Gehäusedeckelteils angeformten Begrenzungswänden gebildet sind. Zur Führung der Schwenkhebel ist jeder Schwenkhebel an dem den Kartenrückhaltestift tragenden Ende mit einer senkrecht verlaufenden schlitzförmigen Durchbrechung versehen, in die ein an der Innenwandfläche des Gehäusedeckelteils angeformter Nocken eingreift und in der Durchbrechung geführt ist.

Zusammenfassend sei bemerkt, daß die bekannten Auswählvorrichtungen von Merkblattregistern in ihrer Bauart sehr kompliziert sind, da eine der Anzahl der Wähltasten entsprechende Anzahl von Tastenhebeln vorgesehen sind, die Kartenrückhaltestifte tragen, um ein Selektieren der Registerkarten zu ermöglichen. Hinzu kommt, daß die bekannten Merkblattregister aus einer Vielzahl von Bauteilen bestehen, so daß der Zusammenbau der Merkblattregister arbeits- und kostenaufwendig ist. Um beim Betätigen der Wähltasten zu verhindern, daß die nicht mit ausgewählten Registerkarten beim Ausfahren des Schubfaches mit der ausgewählten Registerkarte und den unter dieser liegenden Registerkarten in dem Merkblattregistergehäuse zurückverbleiben, sind die Registerkarten mit lochartigen Durchbrechungen versehen, in die die Kartenrückhaltestifte eingreifen. Bei einem häufigen Gebrauch derartiger Merkblattregister erfolgt eine Verformung dieser lochartigen Durchbrechungen. Die Randbereiche dieser Durchbrechungen werden beschädigt; sie reißen ein, so daß es oftmals zu Fehlbedienungen kommt. Außerdem sind zusätzliche Mitnehmerausstanzungen in den Registerkarten vorgesehen, die meistens in Form von loch- oder schlitzartigen Durchbrechungen in den Registerkarten ausgebildet sind, damit in diese am Boden des Schubfaches angeformte Mitnehmernocken eingreifen können, um beim Ausfahren des Schubfaches die ausgewählte Registerkarte mit den jeweils darunterliegenden Registerkarten zu ergreifen und mit dem ausfahrenden Schubfach mitzuführen. Auch diese Mitnehmerausstanzungen in den Registerkarten sind Beschädigungen ausgesetzt.

Die Erfingung löst die Aufgabe, ein Merkblattregister zu schaffen, das aus nur ganz wenigen Teilen besteht, so daß sehr kurze Montagezeiten gegeben sind und die Herstellung des Merkblattregisters sehr kostengünstig ist, bei dem die Registerkarten nicht in einer vorgegebenen Reihenfolge verwendet werden müssen, und bei dem zusätzliche Ver- und Entriegelungseinrichtungen entfallen und das Verriegeln und Entriegeln des Schubfaches mit dem Registerkartenstapel durch Schubfachlagenveränderung erfolgt.

Zur Lösung dieser Aufgabe wird ein Merkblattregister gemäß der eingangs beschriebenen Art vorgeschlagen, das in der Weise ausgebildet ist, daß das Schubfach in der Verriegelungsstellung mittels eines Federelementes in seinem vorderen Bereich in einem Abstand von der Bodenplatte des Bodenteils in dem Gehäuse bei gleichzeitiger Verriegelung an dem Deckelteil des Gehäuses mittels eines an einem an dem Deckelteil ausgebildeten Anschlag anliegenden Verriegelungsnocken angehobener Stellung gehalten ist,und das jede Wähltaste einen das Schubfach in seinem vorderen Bereich bei Wähltastenbetätigung beaufschlagenden Auslösearm und einen gleichzeitig mit dem Auslösearm vorzugsweise voreilend abschwenkenden Kartenrückhaltestift mit einer nach rückwärts gerichteten Registerkartenauflauffläche aufweist, wobei beim Niederdrücken einer Wähltaste das Schubfach mit seinem vorderen Bereich gegen das Federelement und in Richtung zu der Bodenplatte des Bodenteils bei gleichzeitiger Freigabe der Verriegelung des Schubfaches an dem Deckelteil mittels des Auslösearmes herunterdrückbar ist und der Kartenrückhaltestift auf die jeweils ausgewählte Registerkarte bei gleich zeitigem Zurückhalten der oberhalb dieser Registerkarte liegenden Registerkarten absenkbar ist.

Ein derart ausgebildetes Merkblattregister besteht aus nur wenigen Teilen, nämlich vier Teilen, dem Bodenteil mit Feder, dem Deckelteil, der Wähltastenplatte und dem Schubfach mit der erforderlichen Anzahl von Registerkarten. Dabei vereint die Wähltastenplatte alle diejenigen Bauteile,die für das Auswählen der einzelnen Registerkarten und für das Ausfahren des Schubfaches bei der Durchführung eines Wählvorganges erforderlich sind. Aufgrund der nur wenigen Bauteile ist das Merkblattregister einfach zu montieren und kann auch von ungelemten Arbeitskräften in kürzester Zeit zusammengesetzt werden. Das Einsetzen einer Vielzahl von einzelnen Bauteilen, wie Tastenhebel, Steuerbügel für die Entriegelung des Schubfaches, Lagerachse für die Tastenhebel u. dgl. entfällt. Hinzu kommt, daß keine besonders ausgestaltete Entriegelungseinrichtung für das Schubfach vorgesehen ist,da das Entriegeln des Schubfaches bei Betätigung einer Wähltaste durch Schubfachlagenveränderung insofern erfolgt, als bie Betätigung einer Wähltaste das Schubfach mit seinem vorderen Bereich gegen den Druck eines Federelementes abgesenkt wird, wobei gleichzeitig die Schubfachverriegelung an der oberen Kante der Vorderwand des Deckelteils des Merkblattregistergehäuses gelöst wird, so daß das von einer Feder beaufschlagte Schubfach mit der jeweils ausgewählten Registerkarte und den unter dieser liegenden Registerkarten ausfahren kann. Die Verriegelung des Schubfaches in dem Gehäuse des Merkblattregisters ist äußerst einfach und erfolgt mittels eines an der oberen Kante der vorderen Schubfachabschlußleiste angeformten Sperrnockens, der im eingefahrenen Zustand des Schubfaches an der Vorderwand des Deckelteils des Gehäuses zur Anlage gebracht wird, wobei die Vorderwand des Deckelteils,die den oberen Bereich der Schubfachausfahröffnung begrenzt,das Schubfach daran hindert, aus dem Gehäuse auszufahren, ohne daß eine Wähltaste betätigt wird. Das Schubfach selbst wird mittels eines federndelastischen Abschnittes,der in der Bodenplatte des Bodenteils des Gehäuses ausgebildet ist, in angehobener und somit in Verriegelungs-Stellung gehalten. Bei Betätigung einer Wähltaste wird das Schubfach mit seinem vorderen Bereich gegen die federnd-elastische Zunge nach unten gedrückt, wobei das Schubfach mit seinem vorderen Bereich abgesenkt wird, wodurch die Bewegungsbahn für den Sperr- und Verriegelungsnocken an dem Schubfach freigegeben wird, da durch das Absenken des vorderen Bereiches des Schubfaches auch der Verriegelungsnocken an der vorderen Abschlußleiste des Verriegelungsnockens abgesenkt und unter die Kante der Vorderwand des Deckelteils bewegt wird. Wird das ausgefahrene Schubfach in das Gehäuse des Merkblattregisters eingeschoben, dann erfolgt selbsttätig die Verriegelung des Schubfaches vermittels des federnd-elastischen Abschnittes an der Bodenplatte des Bodenteils des Gehäuses durch Anheben des vorderen Bereichs des Schubfaches,wobei dieser Abschnitt aus seiner unteren und dabei das Schubfach entriegelnden Stellung selbsttätig in seine Ausgangsposition zurückbewegt wird, in der das Schubfach angehoben und in dem Gehäuse verriegelt ist.

Das Zurückhalten aller oberhalb der ausgewählten Registerkarte liegenden Registerkarten erfolgt mittels eines Kartenrückhaltestiftes, der ebenfalls über die Wähltaste betätigt wird,wobei jedem Auslösearm ein Kartenrückhaltestift zugeordnet ist. Die Anordnung bzw Zuordnung des Kartenrückhaltestiftes zu dem Auslösearm ist dabei derart, daß bei einem Niederdrücken des Auslösearmes vermittels einer Wähltaste der Kartenrückhaltestift gegenüber dem Auslösearm voreilend ist, so daß bevor der Auslösearm die vordere Abschlußleiste des Schubfaches beaufschlagt, der entsprechende Kartenrückhaltestift durch die Mitnehmerausstanzungen im vorderen Bereich der Registerkarten soweit hindurchgeführt wird, bis das freie bodenseitige Ende des Kartenrückhaltestiftes auf der ausgewählten Registerkarte zu liegen kommt. In dieser Position hat dann auch der Auslösearm die vordere Abschlußleiste des Schubfaches erreicht, so daß bei einem weiteren Niederdrücken der Wähltaste dann der vordere Bereich des Schubfaches über die Abwärtsbewegung des Auslösearmes nach unten gedrückt und das Schubfach entriegelt wird, mit der Folge, daß das Schubfach ausfährt und die ausgewählte Registerkarte mit den jeweils darunterliegenden Registerkarten mitgenommen wird, während die über der ausgewählten Registerkarte liegenden Registerkärten vom Kartenrückhaltestift im Innenraum des Gehäuses zurückgehalten werden.

Dadurch, daß alle Registerkarten vorderseitig mit dem gleichen Profil einer Auswählstanzung versehen sind, können die Registerkarten ungeordnet auf dem Schubfach abgelegt werden; ein Einlegen der Registerkarten in einer vorgesehenen Reihenfolge ist nicht erforderlich. Da die Auswählstanzungen an der Vorderseite der Registerkarten ein wellenförmiges Profil haben, entfallen Eingriffdurchbrechungen für die Kartenrückhaitestifte. Die vollen Flächen der Registerkarten stehen zur Beschriftung zur Verfügung.

Vorteilhafte Ausgestaltungen der Erfindung sind in den Unteransprüchen gekennzeichnet.

Im folgenden wird der Gegenstand der Erfindung in den Zeichungen erläutert. Es zeigt
Fig. 1 in einer schaubildlichen Ansicht ein Merkblattregister,
Fig. 2 in einer schaubildlichen Ansicht das Merkblattregister mit ausgefahrenem Schubfach,
Fig. 3 in einer Ansicht von oben das Merkblattregister,
Fig. 4 eine Vorderansicht des Merkblattregisters,
Fig.5 Eine Rückansicht des Merkblattregisters,
Fig. 6 eine Seitenansicht des Merkblattregisters,
Fig. 7 in einer Ansicht von unten das Merkblattregister ,
Fig. 8 einen senkrechten Längsschnitt durch den Deckelteil des Merkblattregistergehäuses,
Fig. 9 in einer Ansicht von unten einen Abschnitt des Deckelteils,
Fig. 10 eine Vorderansicht des Deckenteils,
Fig. 11 einen vergrößerten, senkrechten Schnitt des Ausschnittes A in Fig. 10,
Fig. 12 in einer Ansicht von oben den Bodenteil des Merkblattregistergehäuses,
Fig. 13 einen senkrechten Längsschnitt durch den Bodenteil,
Fig. 14 einen Halbschnitt gemäß Linie XIV-XIV in Fig. 12,
Fig. 15 eine Vorderansicht des Bodenteils,
Fig. 16 in einer Ansicht von oben das Schubfach,
Fig. 17 das Schubfach in einer Seitenansicht, teils in einer senkrechten Schnittdarstellung,
Fig. 18 eine Ansicht auf die Innenwandfläche der vorderen Abschlußleiste des Schubfaches,
Fig. 19 eine Ansicht von vorn auf die vordere Abschlußleiste des Schubfaches,
Fig. 20 eine Ansicht auf das Schubfach von unten,
Fig. 21 einen vergrößerte; senkrechten Schnitt des vorderen Abschnittes des Schubfaches gemäß Ausschnitt B in Fig. 17,
Fig 22 eine Seitenansicht einer Wähltastenplatte mit einer Wähltaste, einem Auslösearm und einem Kartenrückhaltesteift,
Fig. 23 die Wähltastenplatte gemäß Fig. 22 in einer vergrößerten Darstellung, teils mit einem senkrechten Schnitt,
Fig. 24 eine Vorderansicht der Wähltastenplatte
Fig. 25 in einer Ansicht von oben die Wähltastenplatte,
Fig. 26 einen vergrößerten Abschnitt der Wähltastenplatte gemäß Ausschnitt C in Fig. 25,
Fig. 27 in einer Ansicht von oben, eine Registerkarte,
Fig. 27a bis 27k in Ansichten von oben die vorderen, mit Auswahlstanzungen versehenen Abschnitte weiterer elf Registerkarten,
Fig. 28 eine schematische Seitenansicht des vorderen Abschnittes des Merkblattregisters mit dem eingefahrenen, verriegelten Schubfach,
Fig. 29 eine schematische Seitenansicht des vorderen Abschnittes des Merkblattregisters während des Betätigungsvorganges einer Wähltaste und
Fig. 30 eine Ansicht von oben auf einen Abschnitt der Wähltastenplatte.

Das in den Fig. 1 bis 7 dargestellte Merkblattregister besteht aus einem Gehäuse 10 mit einem kastenförmigen Deckelteil 11 und einem kasteförmigen Bodenteil 21. Der Deckelteil 11 und der Bodenteil 21 sind mittels Schraub-, Kleb-, Rast- oder Schnappverbindungen miteinander verbunden und bestehen aus Kunststoffen oder anderen geeigneten Werkstoffen. Ein Rast- oder Schnappverschluß wird z.B. mittels federnd-elastischer Zungen oder Zapfen, die in Fig. 8 und 10 bei 20 angedeutet sind und die an ihren freien Enden 20a z.B. eine hakenförmige Ausgestaltung aufweisen, die in entsprechende Gegenprofile eingreifen, erreicht. Die zungenartigen Verbindungselemente 20 sind an dem Deckelteil 11 befestig bzw. an diesem angeformt, während die Gegeneingriffelemente an dem Bodenteil 21 ausgebildet sind.

Der Deckelteil 11, dessen Seitenwände mit 13 und 15, dessen Vorderwand mit 12 und dessen Rückwand mit 14 bezeichnet sind, weist eine obere Abdeckplatte 16 auf, in der benachbart zur Vorderwand 12 ein Plattenabschnitt 16c ausgebildet ist, der mit einer Anzahl von nebeneinanderliegend angeordneten Durchbrechungen 18 zur Aufnahme und zum Hindurchführen einer Anzahl von Wähltasten 50,51,52,53,54,55,56,57,58, 59,60,61 versehen ist (Fig. 3). Der neben dem Abschnitt 16c verbleibende Abschnitt 16a dient als Abstellfläche für einen Telefonapparat und weist entsprechende Abmessungen auf. Zwischen den beiden Abdeckplattenabschnitten 16a und 16c kann noch ein weiterer Abschnitt 16d, wie in Fig. 3 dargestellt, vorgesehen sein, der zur Aufnahme von Kennziffern, z.B. den Buchstaben des Alphabets dient, um die Wähltasten 50 bis 61 zu kennzeichnen. Ist jedoch der Abschnitt 16c der oberen Abdeckplatte 16 des Deckelteils 11 entsprechend breit bemessen, dann können die Kennzeichen auch auf diesem Abschnitt 16c angebracht sein. Das Aufbringen der Kennzeichen kann nach dem Siebdruckverfahren oder anderen geeigneten Auftragsverfahren erfolgen, so daß auch nach langjährigem Gebrauch des Merkblattregisters die aufgebrachten Kennezeichen einwandfrei zu erkennen sind.

Die Telefonapparatabstellfläche 16a der oberen Abdeckplatte 16 kann mit einem rutschfesten Belag versehen sein. Bei der in Fig. 1, 2, 3 und 6 gezeigten Ausführungsform ist die Telefonapparatabstellfläche 16a mit einem quer zur Längsrichtung des Merkblattregisters verlaufenden Wellen- oder Nutenprofil 19 versehen, wobei sich dieses Wellen- oder Nutenprofil 19 bis in den Seitanwandbereich 13,15 des Deckelteils 11 erstreckt; es kann auch bis in den Seitenwandbereich des Bodenteils 21 geführt sein. Durch diese Profilausgestaltung der Fläche 16a der Abdeckplatte 16 wird die Rutschsicherheit eines auf der Fläche 16a abgestellten Telefonapparates erhöht. Bei Verwendung eines Nutenprofils ergibt sich der weitere Vorteil, daß bei einer entsprechenden Breitenbemessung der Nuten dieses Profils Teile der Abstellfläche 16a als Ablage für Schreibgeräte, wie Bleistifte, Kugelschreiber od. dgl. verwendet werden können. Diese Schreibgeräte sind dann sicher in den einzelnen Nuten gehalten. Darüber hinaus trägt das Wellen- oder Nutenprofil 19 der Abdeckplatte 16 zu einer Verstärkung der Abdeckplatte bei, so daß die Abdeckplatte 16 auch eine geringe Materialstärke aufweisen kann,ohne daß dabei die Eigensteifigkeit der Abdeckplatte beeinträchtigt wird.

Der Bodenteil 21, dessen Seitenwände mit 23 und 25, dessen Vorderwand mit 22 und dessen Rückwand mit 24 bezeichnet sind, weist eine Bodenplatte 26 und eine schlitzförmige Durchbrechung 27 in der Vorderwand 22 auf, die zur Aufnahme eines Schubfaches 30 dient. Diese Ein- und Ausfahröffnung 27 für das Schubfach 30 wird im oberen Bereich von der Vorderwand 12 des Deckelteils 11, wobei die untere Kante dieser Vorderwand 12 bei 12a angedeutet ist (Fig. 8, 28 und 29) und im unteren Bereich von der Bodenplatte 26 begrenzt.

Der Bodenteil 21 des Gehäuses 10 nimmt das Schubfach 30 auf, das aus einem plattenförmigen Schubfachboden, d.h. der Registerkartenstapelaufnahmeplatte 31, und einer vorderen Abschlußleiste 32 besteht, die im eingefahrenen Zustand des Schubfaches 30 die Schubfachausfahröffnung 27 in der Vorderwand 22 des Bodenteils 21 verschließt. Die obere Kante der Abschlußleiste 32 ist mit 32a bezeichnet (Fig. 17,21 und 28).

Das Schubfach 30 ist auf der Bodenplatte 26 des Bodenteils 21 vermittels seitlicher Führungsstege gehalten und geführt, damit ein einwandfreies Ausfahren und Einschie ben des Schubfaches gewährleistet ist. Das Schubfach 30 ist seitlich und im rückwärtigen Bereich offen ausgebildet und weist nur im vorderen Bereich die Abschlußleiste 32 auf, vermitels der die Schubfachausfahröffnung 27 verschließbar ist, wenn das Schubfach 30 in den Innenraum des Gehäuses 10 eingeschoben ist.

Für das Ausfahren des Schubfaches 30 ist an der Bodenplatte 26 des Bodenteils 21 eine das Schubfach beaufschlagende Feder 33 vorgesehen, die aus einer quer zur Schubfachfahrausrichtung, die in Fig. 12 durch den Pfeil X angedeutet ist, oberhalb der Bodenplatte 26 des Bodenteils 21 des Gehäuses 10 gespannten Spiralfeder besteht, die mit ihren Enden bei 34,35 an der Bodenplatte 26 des Bodenteils 21 unter Verwendung von Anschlußhäkchen befestigt ist (Fig. 12). Vorzugsweise ist die Spiralfeder 33 im vorderen Drittel des Bodenteils 21 auf dessen Bodenplatte 26 angeordnet. Wird das Schubfach 30 in Pfeilrichtung X1 in das Gehäuse 10 eingeschoben, dann wird die Spiralfeder 33 von dem Nocken 36 an der Unterseite der Registerkartenstapelaufnahmeplatte 31 des Schubfaches 30 erfaßt und bei der weiteren Einschubbewegung des Schubfaches 30 in Pfeilrichtung X2 bewegt und dabei gespannt. Ist das Schubfach 30 in dem Gehäuse verriegelt und erfolgt eine Entriegelung, dann wird das Schubfach 30 selbsttätig aufgrund der durch die gespannte Spiralfeder 33 erhaltene Federkraft aus dem Innenraum des Gehäuses 10 herausgefahren (Fig. 12). Anstelle einer Spiralfeder 33 kann auch ein andersartig ausgebildetes geeignetes Federelement Verwendung finden. So besteht die Möglichkeit, an der Bodenplatte 26 des Bodenteils 21 einen in der Zeichnung nicht dargestellten Stahlfederstab so anzuordnen, daß sein eines freies Ende an die Registerkartenstapelaufnahmeplatte 31 angeschlossen ist, während das andere Ende des Stahlfederstabes mit der Bodenplatte 26 des Bodenteils 21 verbunden ist. Die Wirkung der Stahlfeder entspricht der Schubfeder 33, die beim Einfahren des Schubfaches 30 in den Bodenteil 21 des Gehäuses 10 unter Spannung gesetzt wird, mit der Folge, daß bei einer Entriegelung des Schubfaches 30 das Schubfach mittels des in seine Ausgangsstellung zurückfedernden Stahlfederstabes ausgefahren wird.

Zum Verriegeln des Schubfaches 30, wenn dieses in das Gehäuse 10 eingefahren ist, ist an der oberen Kante 32a der Abschlußleiste 32 des Schubfaches 30, und zwar mittig an der Abschlußleiste, ein Verriegelungsnocken 37 angeformt (Fig. 21). Dieser Verriegelungsnocken 37 weist in seinem oberen Bereich einen abgeschrägten Abschnitt 37a auf. Dieser Abschnitt verläuft in Richtung zum rückwärtigen Bereich des Schubfaches 30 abgeschrägt oder, wie in Fig. 21 dargestellt, kreisbogenförmig, so daß dieser Abschnitt 37a als Auflauffläche dient, wenn das Schubfach 30 in Pfeilrichtung X1 in den Innenraum des Gebäudes 10 eingeschoben wird. Da, wie nachstehend noch näher beschrieben, das Schubfach 30 mit seinem vorderen Bereich mittels eines Federelementes 40 in einer angehobenen Stellung gehalten wird, um eine Verriegelung des Schubfaches 30 in eingeschobenem Zustand zu erreichen, ist es von Vorteil, wenn diese Abschnittsfläche 37a des Verriegelungsnockens 37, wie in Fig. 21 dargestellt, kreisbogenförmig verlaufend ist, so daß bei einem Einschieben des Schubfaches 30 in den Innenraum des Gehäuses 10 diese kreisbogenförmig verlaufende Fläche 37a des Verriegelungsnockens 37 an der unteren Kante 12a der Vorderwand 12 des Deckelteils 11 vorbeigleiten kann. Dieses Vorbeigleiten des Verriegeleungsnockens 37 ist dadurch möglich, daß der vordere Bereich des Schubfaches 30 in Pfeilrichtung y3 gegen das Federelement 40 abgesenkt wird, so daß der Verriegelungsnocken 37 unterhalb der Kante 12a der Vorderwand 12 des Deckelteils 11 vorbeigeführt werden kann. Da das Federelement 40 das Bestreben hat,dem auf das Federelement ausgeübten Druck einen Gegendruck entgegen zu setzen, wird der vordere Bereich des Schubfaches 30 von dem sich entspannenden oder ausdehnenden Federelement 40 in Pfeilrichtung X4 angehoben, so daß dann der Verreigelungsnocken 37 an der Innenwandfläche der Vorderwand 12 des Deckelteilsi zu liegen kommt, wie in Fig. 21 dargestellt. Die Halterung des Schubfaches 30 mit seinem vorderen Abschnitt in angehobener Stellung erfolgt mittels des nachstehend noch näher beschriebenen federnd- elastischen Abschnittes 41,der als Federelement 40 ausgebildet ist und der das Schubfach 30 mit seinem vorderen Bereich in einer angehobenen Stellung derart hält, daß der Verriegelungsnocken 37 an der unteren Kante 12a der oberen, die Schubfachausfahröffnung 27 obenseitig begrenzenden Vorderwand 12 des Deckelteils 11 das Schubfach 30 verriegelnd anliegt.

Das Federelement 40, welches das Schubfach 30 in seinem vorderen Bereich beaufschlagt, besteht aus einem federnd-elastischen Abschnitt 41, der im vorderen Bereich der Bodenplatte 26 des Bodenteils 21 durch Stanzung aus dem Material der Bodenplatte 26 gebildet und als federzungenartiges Element ausgebildet ist, das einendseitig mit der Bodenplatte 26 verbunden ist (Fig. 12,28 und 29). Das freie Ende des federnd-elastischen Abschnittes 41 weist im eingefahrenen Zustand des Schubfaches 30 eine angehobene Stellung auf; wird das Schubfach 30 beim Einfahren in das Gehäuse 10, um in die Verriegelungsstellung übergeführt werden zu können, in Richtung zur Bodenplatte 26 des Bodenteils 21 gedrückt, dann wird der federnd-elastische Abschnitt 41 ebenfalls in Pfeilrichtung x5 nach unten gedrückt (Fig. 28) und sobald das Schubfach 30 die in Fig. 21 und 28 gezeigte Verriegelungsstellung eingenommen hat, federt der elastische Abschnitt 41 selbsttätig in Pfeilrichtichtung x6 zurück, so daß das Schubfach 30 in seiner Verriegelungsstellung gehalten wird.

Die Bodenplatte 26 des Bodenteils 21 besteht aus einem geeigneten Kunststoff, so daß der Abschnitt 41 federnd-elastische Eigenschaften und ein hohes Rückstellvermögen besitzt. Dieser federnd-elastische Abschnitt 41 in der Bodenplatte 26 des Bodenteils 21 kann sich in etwa über die gesamte Breite der Bodenplatte 26 erstrecken. Bei dem in Fig. 12 gezeigten Ausführungsbeispiel ist der federnd-elastische Abschnitt 41 mittig und im vorderen Bereich der Bodenplatte 26 des Bodenteils 21 ausgebildet. Über ein bei 45 angedeutetes Filmscharnier ist der federnd-elastische Abschnitt 41 mit der Bodenplatte 26 des Bodenteils 21 verbunden. Dieses Filmschamier 45 wird bei der Herstellung der Bodenplatte 26 des Bodenteils 21 bzw. des Bodenteils 21 im Zusammenhang mit der Ausbildung des federnd-elastischen Abschnittes 41 gleichzeitig mit ausgebildet und wird gebildet durch eine Materialverringerung im Biegebereich. Wird als Kunststoff beispielsweise Polypropylen verwendet, dann wird ein Kunststoff-Scharnier mit außerordentlich guter Biegebeständigkeit erhalten. Wesentlich ist jedoch, daß der federnd-elastische Abschnitt in seiner Grundstellung eine leicht schräggestellte, d.h. sein freies Ende eine angehobene Position aufweist, damit das Schubfach 30 mit seinem vorderen Bereich zur Erzielung der Verreigelung angehoben werden kann. Anstelle eines einzigen federnd-elastischen Abschnittes 41 in der Bodenplatte 26 des Bodenteils 21 können auch mehrere nebeneinanderliegende federnd-elastische Abschnitte 41 in der Bodenplatte 26 des Bodenteils 21 ausgebildet sein.

Nach einer weiteren, in Fig. 12,28 und 29, gezeigten Ausführungsform weist das vordere freie Ende 41 des federnd-elastischen Abschnittes 41 eine bei 41 angedeutete wulstartige Verdickung auf, die mit einem Gleitnocken 141 an der vorderen Unterseite der Schubfachbodenplatte 31 beim Einfahren des Schubfaches 30 zusammenwirkt, um die Spannung des Abschnittes 41 und gleichzeitig dessen federnde Wirkung und den nach oben gegen das Schubfach 30 gerichteten Anpreßdruck zu erhöhen. Außerdem ist die bodenseitige Wandfläche 41a des federnd-elastischen Abschnittes 41 zu seinem freien vorderen Ende 41b, wie aus Fig. 28 ersichtlich, schrägverlaufend ausgebildet, d.h. die bodenseitige Wandfläche 41 a ist zum freien Ende 41 b sich konisch verjüngend ausgebildet, so daß zwischen dem freien Ende 41 b und der von der Unterseite der Bodenplatte 26 des Bodenteils 21 gebildeten Ebene ein Abstand bzw. Zwischenraum 43 ausgebildet ist, der so bemessen ist, daß bei einem Niederdrücken des vorderen Bereiches des Schubfaches 30 der federnd-elastische Abschnitt 41 in diesen Zwischenraum eingedrückt werden kann, um, wie aus den Fig. 28, 29 ersichtlich, das Schubfach 30 zu entriegeln.

Anstelle des vorangehend beschriebenen und in der Zeichnung dargestellten Federelemente 40 können auch andersartig ausgebildete Elemente vorgesehen sein, die jedoch federnd-elastisch sein müssen, um aufgrund ihres Federungsvermögens bzw. Federkraft das Schubfach 30 in angehobener Stellung zum Zwecke des Verriegelns halten zu können (Fig. 28), wobei es jedoch auf der anderen Seite erforderlich ist, daß das Federelement beim Niederdrücken des vorderen Bereiches des Schubfaches 30 zusammengepreßt wird, damit eine Entriegelung des Schubfaches 30 möglich ist. Wird dieser auf das Federelement ausgeübte Druck dann aufgehoben, dann muß das Federelement selbsttätig sich in die Ausgangsposition, wie in Fig. 28 dargestellt, zurückbewegen können. Alle Arten von Federelementen, mit denen diese Wirkung erzielbar ist, sind einsetzbar.

Das Entriegeln des eingefahrenen Schubfaches 30 und das Selektieren der einzelnen Registerkarten wird gesteuert bzw. vorgenommen durch die Wähltasten 50 bis 61. Jede Wähltaste 50 bis 61 steht mit einem Auslösearm 70 in Verbindung, der wiederum mit einem nachstehend noch näher beschriebenen Kartenrückhaltestift 80 in Wirkverbindung steht. Auslösearm 70 und Kartenrückhaltestift 80 bilden eine Einheit 110. Jeder Einheit 110 ist eine Wähltaste zugeordnet, so daß die Anzahl der Einheiten 110 aus je einem Auslösearm 70 und einem Kartenrückhaltestift 80 der Anzahl der vorgesehenen Wähltasten entspricht. Bei dem in der Zeichnung dargestellten Ausführungsbeispiel weist das Merkblattregister zwölf Wähltasten 50 bis 61 auf. Eine entsprechende Anzahl von Einhiten 110 ist dann ebenfalls vorgesehen. Die jeder Einheit 110 zugeordnete Wähltaste ist mit dieser Einheit verbunden, d.h. die Wähltaste ist integrierter Bestandteil der Einheit 110 und ist an dem Auslösearm 70 angeformt der in seinem Befestigungsbereich an der Abedeckplatte 16 des Deckelteils 11 federnd-elastisch ausgebildet und in Pfeilrichtung x10 um das bei 71 ausgebildete Scharnier verschwenkbar ist, so daß eine federnd-elastische Wirkung erzeilt wird. Der Auslösearm 70 mit seiner Wähltaste 50 ist derart an der Innenwandfläche 16b der oberen Abdeckplatte 16 des Deckelteils 11 angeordnet, daß bei einem Niederdrücken der Wähltaste 50 in Pfeilrichtung x7 der freie vordere, den Auslösearm 70 bildende Abschnitt 70a in Pfeilrichtung x8 in Richtung zum Boden des Gehäuses 10 verschwenkbar ist (Fig. 28), jedoch sofort in seine Ausgangsstellung zurückfedert,wenn der Druck auf die Wähltaste aufgehoben wird. Die Einheit 110 aus dem Auslösearm 70 und dem Kartenrückhaltestift 80 besteht aus federnd-elastischen Kunststoffen, die ein hohes Rückstellvermögen aufweisen, damit die Wähltaste 50 aus ihrer eingedrückten und in Fig. 29 gezeigten Stellung selbsttätig wieder in ihre in Fig.28 gezeigte Ausgangsstellung zurückbewegt wird. Diese Zurückbewegung der Wähltaste 50 erfolgt in Pfeilrichtung x9. Bei dieser Rückbewegung der Wähltaste 50 wird auch der mit der Wähltaste verbundene Auslösearm 70 von der in Fig. 29 gezeigten Stellung in die in Fig. 28 gezeigte Stellung zurückbewegt. Der Abschnitt 70a, der den Auslösearm 70 darstellt, ist selbst nicht federn-elastisch ausgestaltet, sondern weist eine ausreichende Eigensteifigkeit auf, um bei der Betätigung der Wähltaste 50 in Pfeilrichtung x7 nicht durchbiegen zu können. Die Länge des Auslösearmes 70 ist derart bemessen, daß bei einem Niederdrücken der Wähltaste 50 in Pfeilrichtung x7 das vordere freie Ende 70b des Auslösearmes 70 die obere Kante 32a der Abschlußleiste 32 des Schubfaches 30 beaufschlagt (Fig. 29). Vorzugsweise weist die vordere Abschlußliste 32 des Schubfaches 30 an ihrer Innenwandfläche 32b eine angeformte bzw. mit ausgeformte Leiste 132 auf, die als Auflagefläche für die betätigten Auslösearme 70 dient. Diese Leiste 132, die eine der Höhe der Abschlußleiste 32 entsprechende Höhe aufweisen kann, weist eine der Anzahl der Auslösearme 70 entsprechende Anzahl von Ausnehmungen 133 auf. Jede Ausnehmung weist bodenseitig eine Auflage fläche 133a auf, so daß bei der Betätigung einer Wähltaste der mit dieser verbundene Auslösearm 70 diese Auflagefläche 133a der Leiste 132 an der Abschlußleiste 32 des Schubfaches 30 beaufschlagt, mit der Folge, daß der vordere Bereich des Schubfaches 30 in Richtung zum Boden des Gehäuses 10 herabgedrückt wird (Fig. 18). Es besteht jedoch auch die Möglichkeit, die Aufschlagflächen für die Auslösearme 70 an der Abschlußleiste 32 des Schubfaches 30 andersartig auszugestalten. Wie Fig. 18 weiter zeigt, kann durch eine entsprechende Profilgebung der Innenwandfläche 32b der Abschlußleiste 32 des Schubfaches 30 eine Ausbildung von Auflageflächen 133a vorgenommen werden, wobei es jedoch wesentlich ist, daß die Auflageflächen 133a unterhalb der oberen Kante 32a der Abschlußleiste 32 liegen, damit die freien Enden der Auslösearme 70 bei der Betätigung einer Wähltaste nicht direkt auf der oberen Kante 32a der Abschlußleiste 32 zu liegen kommen, sondern in einem zur oberen Kante 32a benachbarten Bereich, da ja die Abschlußleiste 32 mit ihrer Vorderwandfläche stufenlos in die Wandfläche der Vorderwand 12 des Deckelteils 11 übergeht.

Der mit dem Auslösearm 70 zusammenwirkende Kartenrückhaltestift 80 ist, wie aus Fig. 22 und 23 ersichtlich, voreilend ausgebildet, worauf nachstehend noch näher eingegangen wird. Jeder Kartenrückhaltestift 80 besteht aus einem zungenförmigen Abschnitt 81, der federnd-elastisch ausgebildet sein kann und der an seinem freien vorderen Ende 81 a einen in Richtung zu der Bodenplatte 26 des Bodenteils 21 abgewinkelten, etwa senkrecht verlaufenden Abschnitt 82 aufweist, der an seinem freien, bodenseitigen Ende 82a eine in den rückwärtigen Bereich des Gehäuses 10 gerichtete Registerkartenauflagefläche 82 trägt, die, wie aus Fig. 23 ersichtlich, häkchenartig ausgebildet ist.

Der Auslösearm 70 mit seinem Kartenrückhaltestift 80 ist - wie voranstehend beschrieben - an der Innenwandfläche der oberen Abdeckplatte 16 des Deckelteils 11 derart gehalten und befestigt, daß bei einem Niederdrücken z.B. der Wähltaste 50 der Auslösearm 70 mit dem Kartenrückhaltestift 80 um den Scharnierpunkt 71 in Pfeilrichtung x6 nach unten verschwenkt wird und nach Aufhebung des auf die Wähltaste 50 ausgeübten Druckes der Auslösearm 70 mit der Wähltaste 50 und dem Kartenrückhaltestift 80 aufgrund der federnd-elastischen Ausgestaltung und der Wahl eines geeigneten Kunststoffes in seine obere Ausgangsposition (Fig. 28) selbsttätig zurückfedernd ist.

Alle Einheiten 110, von denen jede Einheit aus einem Auslösearm 70 und dem Kartenrückhaltestift 80 besteht, sind in einer Wähltastenplatte 100 zusammengefaßt (Fig.24,25,26 und 30). Diese Wähltastenplatte 100 ist an der Innenwandfläche 16b der oberen Abdeckplatte 16 des Deckelteils 11 vermittels an der Abdeckplatte 16 angeformter häkchenartig ausgebildeter Zapfen befestigt (Fig. 8 und 9). Die Wähltastenplatte 100 ist mittels an sich bekannter Rast- oder Schnappverbindungen an dem Deckelteil 11 befestigbar, jedoch auch andere Verbindungsmittel wie Schraub- oder Klebverbindungen, können zur Anwendung gelangen. Die Anordnung der Wähltastenplatte 100 an der Innenwandfläche der Abdeckplatte 16 des Deckelteils 11 erfolgt derart, daß die Wähltasten 50 bis 61 durch die Durchbrechungen 18 in der oberen Abdeckplatte 16 des Deckelteils 11 hindurchgreifen, so daß der Auslösearm 70 an der Innenwandfläche des vorderen Abschnittes der Abdeckplatte 16 zu liegen kommt, wobei auch die Möglichkeit besteht, daß der die Wähltasten tragende Abschnitt der Abdeckplatte 16 des Deckelteils 11 pultartig ausgebildet ist, wie in Fig. 28 und 29 dargestellt.

Das Schubfach 30 nimmt einen Stapel einer Anzahl von Registerkarten auf. Bei dem in der Zeichnung dargestellten Ausführungsbeispiel ist jeder Wähltaste 50 bis 61 eine Registerkarte zugeordnet. Die Registerkartensindmit110,111,112,113,114,115, 116,117,118,119,120,121 bezeichnet (Fig.27, 27abis 27k). Alle Registerkarten sind gleich ausgebildet. Sie weisen in ihrem rückwärtigen Bereich eine mit 125 bezeichnete Mitnehmerausstanzung auf, die sich, wie in Fig. 27 darstellt, über einen größeren Bereich erstreckt. Des weiteren ist jede Registerkarte in ihrem vorderen Bereich mit einer Auswahlstanzung 126 in Form eines Wellenprofils versehen, dessen einzelne Ausnehmungen mit 127 bezeichnet sind. Bei der Durchführung eines Wählvorganges greift der Kartenrückhaltestift 80 der jeweils betätigten Wähltaste in die betreffende Ausnehmung 127 der Auswahlstanzung 126 ein. Wie die in Fig. 27a bis 27k dargestellten vorderen Abschnitte der Registerkarten zeigen, weisen die Registerkarten 111 bis 121 in ihrem vorderen Bereich einen längeren Abschnitt 128 auf, der sich von der einen Seite des Registerkartenstapels zu anderen Seite des Registerkartenstapels von Registerkarte zu Registerkarte erstreckt. Dieser Abschnitt 128 ist nicht unbedingt erforderlich.Alle Registerkarten können mit der wellenförmig ausgbildeten Auswahlstanzung 126 versehen sein. Aufgrund dieser Ausgestaltung ist beim Einlegen der Registerkarten in das Schubfach 30 nicht auf eine bestimmte Reihenfolge zu achten. Das Wellenprofil der Kartenauswahlstanzung 126 ist derart, daß bei auf das Schubfach 30 aufgelegtem Kartenstapel die Ausnehmungen 127 und die Abschnitte 128 in der Bewegungsbahn der Kartenrückhaltestifte 80 zu liegen kommen.

Die rückwärtige Mitnehmerausstanzung 125 dient für den Eingriff eines mit 38 bezeichneten Mitnehmers der im rückwärtigen Bereich der Registerkartenstapelaufnahmeplatte 31 an dieser angeformt ist. Die Anzahl der rückwärtig vorgesehenen Mitnehmer 38 kann beliebig gewählt sein. Vorzugsweise sind zwei im Abstand voneinander angeordnete Mitnehmer vorgesehen. Beim Ausfahren des Schubfaches 30 nehmen die rückwärtigen Mitnehmer 38 durch Eingriff in die rückwärtigen Mitnehmerausstanzungen 125 sowohl die ausgewählte Registerkarte als auch die jeweils darunterliegenden Registerkarten mit, während die über der ausgewählten Registerkarte verbleibenden Registerkarten über die vorlaufenden Mitnehmer 38 geführt werden und dadurch, daß die oberhalb der ausgewählten Registerkarte liegenden Registerkarten von dem Kartenrückhaltestift 80 der jeweils betätigten Wähltaste zurückgehalten werden, können diese Registerkarten dann an dem Ausfahrvorgang des Schubfaches nicht teilnehmen.

Die Wähltasten 50 bis 61 sind entsprechend gekennzeichnet, und zwar mit den Buchstaben des Alphabets, und zwar in der Weise, daß der Wähltaste 50 die Buchstaben "A,B", der Wähltasten 51 die Buchstaben "C,D", der Wähltaste 52 die Buchstaben "E,F", der Wähltaste 53 die Buchstaben "G,H", der Wähltaste 54 die Buchstaben "J,K", der Wähltaste 55 die Buchstaben "L,M", der Wähltaste 56 die Buchstaben "N,O", der Wähltaste 57 die Buchstaben "P,Q,R", der Wähltaste 58 die Buchstaben ",Sch", der Wähltaste 59 die Buchstaben "ST,T", der Wähltaste 60 die Buchstaben "U,V" und der Wähltaste 61 die Buchstaben "X,X,Y,Z" zugeordnet sind. Die Registerkarten, die aus Karton, Pappe od. dgl. bestehen, können mit entsprechenden Linienführungen, Feldern u.dgl. versehen sein und tragen diejenigen Buchstaben, die denjenigen Buchstaben des Alphabets entsprechen, die den Wähltasten zugeordnet sind.

Das Merkblattregister arbeitet wie folgt: Bei einem Niederdrücken einer Wähltaste, z.B. der Wähltaste 50 in Pfeilrichtung x7, werden gleichzeitig der Auslösearm 70 und der Kartenrückhaltestift 80 niedergedrückt, wobei der Kartenrückhaltestift 80 gegenüber dem Auslösearm 70 voreilend ausgebildet ist, wie dies Fig. 22 und 23 zu entnehmen ist. Diese voreilende Ausgestaltung des Kartenrückhaltestiftes 80 gegenüber dem Auslösearm70 wird durch eine entsprechende Formgestaltung der Wähltastenplatte 100 mit den Auslösearmen 70 und den Kartenrückhaltestiften 80 erreicht. Bevor das vordere freie Ende 70b des Auslösearmes 70 die vordere Äbschlußleiste 32 des Schubfaches 30, welches sich in dem Merkblattregistergehäuse 10 befindet, beaufschlagt, hat der Kartenrückhaltestift 80 mit seiner Registerkartenauflaufffläche 82 die ausgewählte Registerkarte erreicht und beaufschlagt deren Abschnitt 128, über dem die Ausnehmungen 127 derjenigen Registerkarten liegen, die oberhalb der ausgewählten Registerkarte angeordnet sind, wobei gleichzeitig in diesem Beaufschlagungszeitpunkt der Auslösearm 70 eine Stellung erreicht hat, aufgrund der die Abschlußleiste 32 des Schubfaches 30 derart beaufschlagt wird, daß das Schubfach 30 in seinem vorderen Bereich nach unten gegen das Federelement 40 gedrückt wird, wodurch das Schubfach 30 entriegelt wird, indem der an der oberen Kante der Abschlußleiste 32 des Schubfaches 30 anliegende Verriegelungsnocken 37 so weit herabgedrückt wird, daß der Verriegelungsnocken 37 unterhalb der Kante 12a der Vorderwand 12 des Deckelteils 11 zu liegen kommt. In diesem Augenblick ist das Schubfach 30 entriegelt und wird mittels Federdruck aus dem Gehäuse ausgefahren. Während des Niederdrückens des vorderen Bereiches des Schubfaches 30 wird der federnd-elastische Abschnitt 41 in Pfeilrichtung x5 nach unten gedrückt oder zusammengepreßt, wenn es sich z.B. um eine Schrauben-(Druck-)Feder oder eine Kegelfeder handelt. Außerdem laufen in der ersten Ausfahrphase des Schubfaches 30 nach erfolgter Schubfachentriegelung die oberhalb der ausgewählten Registerkarten liegenden Registerkarten auf die Regis-terkartenauflauffläche 82 des Kartenrückhaltestiftes 80 auf bzw. untergreift der Kartenrückhaltestift 80 mit seiner häkchenförrnig ausgebildeten Registerkartenauflauffläche 82 alle diejenigen Registerkarten, die oberhalb der ausgewählten Registerkarte liegen, so daß diese Registerkarten am Ausfahren zusammen mit dem Schubfach 30 gehindert werden (Fig.28).

Für das Einfahren des Schubfaches 30 in das Gehäuse 10 von Hand wird der vordere Bereich des Schubfaches 30 kurz vor der Vorderwand 12 des Deckelteils 11 so weit nach unten gegen das Federelement 40 gedrückt, daß der Verriegelungsnocken 37 unterhalb der Kante 12a der Vorderwand 12 des Deckelteils 11 vorbeigleiten kann.Aufgrund des Rückstellvermögens des Federelementes 40 bzw. des federnd-elastischen Abschnittes 41 wird das Schubfach 30 in seinem vorderen Bereich so weit angehoben, daß der Verriegelungsnocken 37 hinter der Vorderwand 12 des Deckelteils zu liegen kommt und dadurch das Schubfach verriegelt und an einem selbsttätigen Ausfahren aus dem Gehäuse 10 gehindert wird (Fig. 28,29).

## Patentansprüche

1. Merkblattregister mit einer Registerkartenaus- wähl-Vorrichtung,bestehend aus einem einen Deckelteil (11) und einen Bodenteil (21) aufweisenden Gehäuse (10) mit einer Anzahl von Wähltasten (50-61) und einem unter der Einwirkung einer vorgespannten Feder (33) stehenden, mittels einer Verriegelungseinrichtung verschließbaren Schubfach (30) zur Aufnahme eines Stapels einer Anzahl von Registerkarten (110-121) mit im vorderen Bereich ausgebildeten Auswahlstanzungen (126, 127), wobei die Wähltasten (50-61) bei deren Betätigung über Kartenrückhaltestifte (30) in die Auswahlstanzungen (126, 127) der Registerkarten zum Zurückhalten der im Gehäuse (10) verbleibenden Registerkarten beim Ausfahren des Schubfaches (30) mit der ausgewählten Registerkarte (110-121) und den jeweils unter dieser liegenden Registerkarten eingreifen, aus Mitnehmern am Boden des Schubfaches (30) zum Erfassen der ausgewählten Registerkarte und der jeweils darunterliegenden Registerkarten (110-121) beim Ausfahren des Schubfaches (30) und aus einer über die Wähltasten (50-61) steuerbaren Einrichtung zum Lösen der Verriegelungseinrichtung für das Schubfach (30), dadurch gekennzeichnet, daß das Schubfach (30) in der Verriegelungsstellung mittels eines Federelementes (40) in seinem vorderen Bereich in einem Abstand (43) von der Bodenplatte (26) des Bodenteils (21) in dem Gehäuse (10) bei gleichzeitiger Verriegelung an dem Deckelteil (11) des Gehäuses (10) mittels eines an einem an dem Deckelteil (11) ausgbildeten Anschlag (12,12a) anliegenden Verriegelungsnockens (37) in angehobener Stellung gehalten ist, und daß jede Wähltaste (50, 51, 52, 53, 54, 55, 56, 57, 58, 59, 60, 61) einen das Schubfach (3) in seinem vorderen Bereich bei Wähltastenbetätigung beaufschlagenden Auslösearm (70) und einen gleichzeitig mit dem Auslösearm vorzugsweise voreilend abschwenkenden Kartenrückhaitestift (80) mit einer nach rückwärts gerichteten Registerkartenauflauffläche (82) aufweist, wobei beim Niederdrücken einer Wähltaste das Schubfach (30) mit seinem vorderen Bereich gegen das Federelement (40) und in Richtung zu der Bodenplatte (26) des Bodenteils (21) bei gleichzeitiger Freigabe der Verriegelung des Schubfaches an dem Deckelteil (11) mittels des Auslösearmes (70) herunterdrückbar ist und der Kartenrückhaltestift (80) auf die jeweils ausgewählte Registerkarte bei gleichzeitigem Zurückhalten der oberhalb dieser Registerkarte liegenden Registerkarten absenkbar ist.

2. Merkblattregister nach Anspruch 1, dadurch gekennzeichnet, daß das aus einer Registerkartenstapelaufnahmeplatte (31) mit mindestens einem im rückwärtigen Plattenbereich obenseitig angeformten Mitnehmer (38) und einer vorderen,senkrecht verlaufenden, die von dem Bodenteil (21) und dem Deckelteil (11) des Gehäuses (10) gebildeten Schubfachausfahröffnung (27) verschließenden Abschlußleiste (32) mit einer mittigen, an der oberen Abschlußleistenkante (32a) angeformten Verriegelungsnocken (37) bestehende Schubfach (30) mittels eines im vorderen Bereich der Bodenplatte (26) des Bodenteils (21) des Gehäuses (10) ausgebildeten federnd-elastischen Abschnittes (41) als Federelement (40) in einer angehobenen Stellung derart gehalten ist, daß der Verriegelungsnocken (37) an der unteren Kante (12a) der oberen, die Schubfachausfahröffnung (27) obenseitig begrenzenden Vorderwand (12) des Deckelteils (11) und dabei das Schubfach (30) verriegelnd anliegt, und daß jede mittels eines an der vorderen Innenwandfläche (16b) der oberen Abdeckplatte (16) des Deckelteils (11) gehaltenen,federnd-elastischen Abschnitts (62) in Ruhestellung gehaltene Wähltaste (50 bis 61) einen Auslösearm (70) und einen in die im vorderen BereichderRegisterkarten (110,111,112,113,114,115, 116,117,118,119,120,121) ausgebildeten Auswahlstanzungen (126,127) eingreifenden, in Richtung zu der Bodenplatte (26) des Bodenteils (21) des Gehäuses (10) gerichteten Kartenrückhaltestift(80) mit der Registerkartenauflauffläche (82) aufweist, die häkchenartig ausgebildet ist, wobei die in ihrer Anzahl der Anzahl der Wähltasten (50 bis 61) entsprechenden Auslösearme (70) und Kartenrückhaltestifte (80) derart zueinander angeordnet und mit den Wähltasten (50 bis 61) verbunden sind, daß bei einem Niederdrücken einer Wähltaste der dieser zugeordnete Auslösearm (70) die obere Kante (32a) der vorderen Abschlußleiste (32) des Schubfaches (30) beaufschlagt und das Schubfach (30) gegen den in der Bodenplatte (26) des Bodenteils (21) ausgebildeten, federnd-elastischen Abschnitt (41) bei gleichzeitiger Freigabe des Verriegelungsnockens (37) aus seiner Verriegelungsstellung an der unteren Kante (12a) der Vorderwand (12) des Deckelteils (11) bei gleichzeitiger Abwärtsbewegung des Schubfaches (30) in seinem vorderen Bereich drückend ist, wobei gleichzeitig der dem Auslösearm (70) voreilende Kartenrückhaltestift (80) auf der jeweils ausgewählten Registerkarte zur Anlage kommend und die oberhalb dieser Registerkarte liegenden Registerkarten in dem Gehäuse (10) beim Ausfahren des Schubfaches (30) zurückhaltend ist.

3. Merkblattregister nach Anspruch 1 und 2, dadurch gekennzeichnet, daß jede Registerkarte (110 bis 121) in ihrem rückwärtigen Bereich eine Mitnehmerausstanzung (125) und in ihrem vorderen Bereich Auswahlstanzungen (126,127) aufweist, deren Anzahl der Anzahl der Wähltasten (110 bis 121) entspricht, wobei die Auswahlstanzungen (127) durch eine wellenförmige Profilstanzung (126) gebildet sind, und daß die Auswahlstanzungen (126,127) aller Registerkarten (110 bis 121) deckungsgleich sind, wobei die Ausnehmungen (127) der Auswahlstanzungen (126) in der Bewegungsbahn der Kartenrückhaltestifte (80) liegend sind.

4. Merkblattregister nach Anspruch 1 bis 3, dadurch gekennzeichnet, daß die vordere Abschlußleiste (32) des Schubfaches (30) an ihrer Innenwandfläche (32b) eine Leiste (132) mit einer der Anzahl der Wähltasten (50 bis 61) entsprechenden Anzahl von Ausnehmungen (133) mit Auflageflächen (133a) für die Auslösearme (70) aufweist.

5. Merkblattregister nach Anspruch 4, dadurch gekennzeichnet,daß die Leiste (132) integrierter Bestandteil der vorderen Abschlußleiste (32) des Schubfaches (30) ist und mit der Abschlußleiste (32) eine Baueinheit bildet.

6. Merkblattregister nach Anspruch 1 bis 5, dadurch gekennezeichnet, daß als Feder (33) für das Ausfahren des Schubfaches (30) eine quer zur Schubfachausfahrrichtung oberhalb der Bodenplatte (26) des Bodenteils (21) des Gehäuses (10) gespannte Spiralfeder vorgesehen ist, die etwa im vorderen Drittel des Bodenteils (21) angeordnet ist und daß das Schubfach (30) an der Unterseite der Registerkartenstapelaufnahmeplatte (31) mittig und in deren rückwärtigen Bereich einen die Feder (33) beaufschlagenden Zapfen, Nocken od.dgl. (36) aufweist.

7. Merkblattregister nach Anspruch 1 bis 6, dadurch gekannzeichnet, daß der federnd-elastische Abschnitt (41) im vorderen Bereich der Bodenplatte (26) des Bodenteils (21) durch Stanzung aus dem Material der Bodenplatte (26) gebildet und als federzungenartiges Element ausgebildet ist, wobei dieser federnd-elastische Abschnitt (41) im eingefahrenen Zustand des Schubfaches (30) eine angehobene Stellung aufweist und nach dem Niederdrücken aus ihrer niedergedrückten Stellung in die angehobene Ausgangsstellung selbsttätig zurückfedernd ist.

8. Merkblattregister nach Anspruch 7, dadurch gekennzeichnet, daß die Bodenplatte (26) des Bodenteils (21) aus einem federnd-elastischen, ein hohes Rückstellvermögen aufweisenden Kunststoff besteht.

9. Merkblattregister nach Anspruch 7 und 8, dadurch gekennzeichnet, daß der federnd-elastische Abschnitt (41) in der Bodenplatte (26) des Bodenteils (21) sich in etwa über die gesamte Breite der Bodenplatte (26) erstreckend) ist.

10. Merkblattregister nach Anspruch 7 und 8, dadurch gekennzeichnet, daß im vorderen Bereich der Bodenplatte (26) des Bodenteils (21) mittig zur Bodenplatte ein zungenförmiger, federnd-elastischer Abschnitt (41) oder mehrere nebeneinanderliegend angeordnete zungenförmige, federnd- elastische Abschnitte (41) vorgesehen sind.

11. Merkblattregister nach Anspruch 1 bis 10, dadurch gekennzeichnet, daß im vorderen Bereich der Bodenplatte (26) des Bodenteils (21) des Gehäuses (10) ein federnd-elastischer Abschnitt (41) ausgebildet ist, der über ein Filmscharnier (45) mit dem übrigen Abschnitt der Bodenplatte (26) verbunden ist, wobei die bodenseitige Wandfläche (41a) des Abschnittes (41) zum vorderen freien Ende (41b) könisch verlaufend ausgebildet ist, so daß das freie vordere Ende (41b) des federnd-elastischen Abschnittes (41) in der Schubfachandrückstellung in einem Abstand (43) zuder von der Unterseite der Bodenplatte (26) gebildeten Ebene liegend ist.

12. Merkblattregister nach Anspruch 1 bis 11, dadurch gekennzeichnet, daß der Auslösearm (70) und der Kartenrückhaltestift (80) einer jeden Wähltaste (50 bis 61) als zungenförmige, in ihren rückwärtigen Bereichen (62) federnd-elastisch und sich selbsttätig aus einer abgeschwenkten Stellung in die Ausgangsstellung zurückstellend ausgebildete Abschnitte ausgebildet sind, wobei der Kartenrückhaltestift (80) gegenüber dem Auslösearm (70) beim Niederdrücken des Auslösearmes diesem voreilend ausgebildet ist, daß der Auslösearm (70) und der Kartenrückhaltestift (80) eine Einheit (110) bilden, und daß alle aus einem Auslösearm (70) und einem Kartenrückhaltestift (80) bestehenden Einheiten (110) zu einer Wähltastenplatte (100) zusammengefaßt sind, die an der Innenwandfläche (16b) der oberen Abdeckplatte (16) des Deckelteils (11) befestigt ist, wobei mit jedem Auslösearm (70) eine Wähltaste (50 bis 61) verbunden ist oder jeder Auslösearm (70) im Beaufschlagungsbereich einer in einer Durchbrechung (18) in der oberen Abdeckplatte (16) des Deckelteils (11) gehaltenen Wähltaste (50 bis 61) angeordnet ist.

13. Merkblattregister nach Anspruch 1 bis 12, dadurch gekennzeichnet, daß die Wähltastenplatte (100) aus paarweise zusammengefaßten Auslösearmen (70) und Kartenrückhaltestiften (80) besteht.

14. Merkblattregister nach Anspruch 1 bis 13, dadurch gekennzeichnet, daß jeder Kartenrückhaltestift (80) aus einem zungenartigen Arm (81) besteht, dessen vorderen freies Ende (81a) einen in Richtung zu der Bodenplatte (26) des Bodenteils (21) abgewinkelten Abschnitt (Registerkartenauflauffläche, 82) aufweist, der an seinem freien bodenseitigen Ende (82a) die in den rückwärtigen Bereich des Gehäuses (10) gerichtete Registerkartenauflauffläche (82) trägt, die häkchenartig ausgebildet ist.

15. Merkblattregister nach Anspruch 1 bis 14, dadurch gekennzeichnet, daß der Verriegelungsnocken (37) an der oberen Kante (32a) der Abschlußleiste (32) des Schubfaches (30) an seinem freien oberen Ende eine Führungsfläche (37a) aufweist, die in Richtung zum rückwärtigen Bereich des Gehäuses (10) schrägverlaufend ist.

16. Merkblattregister nach Anspruch 1 bis 15, dadurch gekennzeichnt, daß die auf der Oberseite der oberen Abdeckplatte (16) des Deckelteils (11) ausgebildete Telefonapparatabstellfläche (16a) mit einem quer zur Schubfachausfahrrichtung verlaufenden Wellen- oder Nutenprofil (19) versehen ist.

17. Merkblattregister nach Anspruch 16, dadurch gekennzeichnet, daß das Wellen- oder Nutenprofil (19) in der oberen Abdeckplatte (16) des Deckelteils (11) bis in den Seitenwandbereich (13,15) des Deckelteils (11) geführt ist.

## Revendications

1. Répertoire pour feuilles indexées avec un dispositif de sélection des feuilles indexées, compose d'un boîtier (10) présentant une partie couvercle (11) et une partie fond (21), avec un certain nombre de touches de sélection (50-61) et un tiroir (30) se trouvant sous l'effet d'un ressort (33) précontraint et pouvant être fermé à l'aide d'un dispositif de verrouillage, pour le logement d'une pile composée d'un certain nombre de feuilles indexées (110-121) avec des découpures de sélection (126, 127) formées dans leur zone antérieure, les touches de sélection (50-61) s'engrenant, lors de leur mise en action, dans les découpures de sélection (126, 127) des feuilles indexées par l'intermédiaire de chevilles de retenue (30) pour retenir les feuilles indexées restant dans le boîtier (10), lors de la sortie du tiroir (30) avec la feuille indexée sélectionnée (110-121) et les feuilles indexées respectivement sous-jacentes, d'entraîneurs au fond du tiroir (30) pour saisir la feuille indexée sélectionnée et les feuilles indexées (110-121) respectivement sous-jacentes, lors de la sortie du tiroir (30), et d'un dispositif pouvant être commandé par les touches de sélection (50-61) pour desserrer le dispositif de verrouillage du tiroir (30), caractérisé en ce que le tiroir (30) en position de verrouillage est maintenu en position élevée au moyen d'un élément à ressort (40) dans sa partie extérieure à une certaine distance (43) de la plaque de fond (26) de la partie fond (21) du boîtier (10), tout en verrouillant simultanément la partie couvercle (11) du boîtier (10) au moyen d'un ergot de verrouillage (37) se mettant contre une butée (12, 12a) configurée sur la partie couvercle (11), et que chaque touche de sélection (50, 51, 52, 53, 54, 55, 56, 57, 58, 59, 60, 61) présente un bras de déclenchement (70) qui, lors de l'actionnement des touches, appuie sur le tiroir (30) dans sa partie antérieure et qui présente une cheville de retenue des feuilles (80) qui pivote simultanéement avec le bras de déclenchement, de préférence d'avance, avec une surface de glissement des feuilles indexées (82) orientée vers l'arrière, le tiroir (30) pouvant, lorsque l'on appuie sur une touche de sélection, être abaissé avec sa zone antérieure contre l'élément à ressort (40) et en direction de la plaque de fond (26) de la partie fond (21), tout en débloquant simultanément le verrouillage du tiroir de la partie couvercle 11, au moyen du bras de déclenchement (70), et la cheville de retenue des feuilles (80) pouvant être abaissée sur la feuille indexée respectivement sélectionnée, tout en retenant simultanément les feuilles indexées situées au-dessus de cette feuille indexée.

2. Répertoire pour feuilles indexées selon la revendication 1, caractérisé en ce que le tiroir, composé d'une plaque de logement des feuilles indexées (31) avec au moins un entraîneur (38) moulé sur la face supérieure de la zone arrière de la plaque et une baguette de bord (32) antérieure située verticalement fermant l'ouverture de sortie du tiroir (27) formée par la partie fond (21) et la partie couvercle (11) du boîtier (10) et présentant un ergot de verrouillage (37) situé au milieu, moulé sur l'arête supérieure (32) de la baguette de bord, est maintenu dans une position élevée au moyen d'une section élastique à la manière d'un ressort (41) constituée comme un élément à ressort (40) et configurée dans la zone antérieure de la plaque de fond (26) de la partie fond (21) du boîtier (10) de manière telle que l'ergot de verrouillage (37) se met contre l'arête inférieure (12a) de la paroi antérieure (12) supérieure de la partie couvercle (11) qui délimite sur la face supérieure l'ouverture de sortie du tiroir (27) en bloquant ainsi le tiroir (30) et que chaque touche de sélection (50 à 61), maintenue en position de repos au moyen d'une section (62) élastique à la manière d'un ressort, maintenue sur la surface de la paroi intérieure antérieure (16b) de la plaque de recouvrement supérieure (16) de la partie couvercle (11), présente un bras de déclenchement (70) et une cheville de retenue des feuilles (80), avec la surface de glissement des feuilles indexées (82) qui est formée à la manière d'un crochet, orientée en direction de la plaque de fond (26) de la partie fond (21) du boîtier (10) et s'engrenant dans les découpures de sélection (126, 127) formées dans la zone antérieure des feuilles indexées(11 10,111,112,113,114,115,116,117,118,119,120, 121), les bras de déclenchement (70) et les chevilles de retenue des feuilles (80), dont le nombre correspond au nombre des touches de sélection (50 à 61), étant disposés les uns par rapport aux autres et étant reliés aux touches de sélection (50 à 61) de manière telle que, lorsque l'on appuie sur une touche de sélection, le bras de déclenchement (70) qui lui correspond appuie sur l'arête supérieure (32a) de la baguette de bord antérieure (32) du tiroir (30) et que le tiroir (30) appuie contre la section élastique à la manière d'un ressort (41) formée dans la plaque de fond (26) de la partie fond (21) tout en dégageant simultanément l'ergot de verrouillage (37) de sa position de verrouillage sur l'arête inférieure (12a) de la paroi antérieure (12) de la partie couvercle (11) lors du mouvement descendant simultané du tiroir (30) dans sa zone antérieure, la cheville de retenue des feuilles (80), devançant le bras de déclenchement (70), venant se poser sur la feuille indexée respectivement sélectionnée et retenant dans le boîtier les feuilles indexées posées au-dessus de cette feuille indexée (10), lors de la sortie du tiroir (30).

3. Répertoire pour feuilles indexées selon les revendications 1 et 2, caractérisé en ce que chaque feuille indexée (110 à 121) présente, dans sa zone arrière, une découpure d'entraînement (125) et, dans sa zone antérieure, des découpures de sélection (126, 127), dont le nombre correspond au nombre des touches de sélection (110 à 121), les découpures de sélection (127) étant formées par une découpure profilée ondulée (126) et que les découpures de sélection (126, 127) de toutes les feuilles indexées (110 à 121) coïncident, les évidements (127) des découpures de sélection (126) étant situés dans la trajectoire des chevilles de retenue des feuilles (80).

4. Répertoire pour feuilles indexées selon les revendications 1 à 3, caractérisé en ce que la baguette de bord antérieure (32) du tiroir (30) présente, sur sa surface de paroi intérieure (32b), une baguette (132) avec un certain nombre d'évidements (133) avec des surfaces d'appui (133a) pour les bras de déclenchement (70) qui correspond au nombre des touches de sélection (50 à 61 ).

5. Répertoire pour feuilles indexées selon la revendication 4, caractérisé en ce que la baguette (132) est un élément intégré à la baguette de bord antérieure (32) du tiroir (30) et qu'elle forme un ensemble avec la baguette de bord (32).

6. Répertoire pour feuilles indexées selon les revendications 1 à 5, caractérisé en ce qu'un ressort spiral, qui est placé à peu près dans le tiers antérieur de la partie fond (21) et qui est tendu au-dessus de la plaque de fond (26) de la partie fond (21) du boîtier transversalement par rapport au sens de sortie du tiroir est prévu comme ressort (33) pour la sortie du tiroir (30) et que le tiroir (30) présente, au centre de la face inférieure de la plaque de logement de la pile de feuilles indexées (31) et dans sa zone arrière, un tourillon, un ergot ou équivalent (36) qui appuie sur le ressort (33).

7. Répertoire pour feuilles indexées selon les revendications 1 a 6, caractérisé en ce que la section élastique à la manière d'un ressort (41) de la zone antérieure de la plaque de fond (26) de la partie fond (21) est formée en découpant de la matière de la plaque de fond (26) et qu'elle est configurée comme un élément du type lame de ressort, cette section élastique à la manière d'un ressort (41) présentant, lorsque le tiroir (30) est en position rentrée, une position élevée et revenant automatiquement de manière élastique de la position enfoncée à la position de départ élevée, après avoir enfoncée.

8. Répertoire pour feuilles indexées selon la revendication 7, caractérisé en ce que la plaque de fond (26) de la partie fond (21) se compose d'une matière synthétique élastique à la manière d'un ressort qui présente une capacité de rappel élevée.

9. Répertoire pour feuilles indexées selon les revendications 7 et 8, caractérisé en ce que la section élastique à la manière d'un ressort (41) de la plaque de fond (26) de la partie fond (21) s'étend à peu près sur toute la largeur de la plaque de fond (26).

10. Répertoire pour feuilles indexées selon les revendications 7 et 89, caractérisé en ce qu'une portion élastique à la manière d'un ressort (41), en forme de lame, ou que plusieurs portions élastiques à la manière de ressorts (41), en forme de lame, placées les unes à côté des autres, sont dans la zone antérieure de la plaque de fond (26) de la partie fond (21) au centre de la plaque de fond.

11. Répertoire pour feuilles indexées selon les revendications 1 à 10, caractérisé en ce qu'une section élastique à la manière d'un ressort (41), qui est reliée au reste de la section de la plaque de fond (26) par une charnière en feuille (45), est configurée dans la zone antérieure de la plaque de fond (26) de la partie fond (21) du boîtier (10), la surface de la paroi située du côté du fond (41 a) de la section (41) étant configurée en étant conique vers l'extrémité antérieure libre (41b) si bien que l'extrémité antérieure libre (41b) de la section élasti- . que à la manière d'un ressort (41) se trouve à une certaine distance (43) du plan formé par la face inférieure de la plaque de fond (26), lorsque le tiroir est en position enfoncée.

12. Répertoire pour feuilles indexées selon les revendications 1 à 11, caractérisé en ce que le bras de déclenchement (70) et la cheville de retenue des feuilles (80) de chacune des touches de sélection (50 à 61) sont formés comme des sections en forme de lame, élastiques à la manière de ressorts dans leurs zones arrières (62) et revenant automatiquement d'une position pivotée à la position de départ, la cheville de retenue des feuilles (80) étant configurée en devançant le bras de déclenchement (70), lorsque l'on appuie sur celui-ci, que le bras de déclenchement (70) et la cheville de retenue des feuilles (80) follent un ensemble (110) et que tous les ensembles (110) composés d'un bras de déclenchement (80) et d'une cheville de retenue des feuilles (80) sont réunis en une plaque de touches de sélection (100) qui est fixée à la surface de la paroi intérieure (16b) de la plaque supérieure de recouvrement (16) de la partie couvercle (11 ), une touche de sélection (50 à 61) étant reliée à chaque bras de déclenchement (70) ou chaque bras de déclenchement (70) étant placé dans la zone d'impact d'une touche de sélection (50 à 61) maintenue dans une découpure (18) de la plaque supérieure de recouvrement (16) de la partie couvercle (11).

13.Répertoire pour feuilles indexées selon les revendications 1 à 12, caractérisé en ce que la plaque des touches de sélection se compose de bras de déclenchement (70) et de chevilles de retenue des feuilles (80) réunis par paires.

14.Répertoire pour feuilles indexées selon les revendications 1 à 13, caractérisé en ce que chaque cheville de retenue des feuilles (80) se compose d'un bras (81) du type lame dont l'extrémité antérieure libre (81 a) porte une section (surface de glissement des feuilles indexées 82) coudée en direction de la plaque de fond (26) de la partie fond (21) qui porte, à son extrémité libre du côté du fond (82a), la surface de glissement des feuilles indexées (82) qui est orientée vers la zone arrière du boîtier (10) et qui est configurée à la manière d'un crochet.

15. Répertoire pour feuilles indexées selon les revendications 1 à 14, caractérisé en ce que l'ergot de verrouillage (27) sur l'arête supérieure (32a) de la baguette de bord (32) du tiroir (30) porte, à son extrémité supérieure libre, une surface de guidage (37a) qui est inclinée en direction de la zone arrière du boîtier (10).

16. Répertoire pour feuilles indexées selon les revendications 1 à 15, caractérisé en ce que la surface pour déposer un appareil de téléphone (16a), configurée sur la face supérieure de la plaque supérieure de recouvrement (16) de la partie couvercle (11), est pourvue d'un profil ondulé ou cannelé (19) dans le sens transversal par rapport au sens de sortie du tiroir.

17. Répertoire pour feuiiles indexées selon la revendication 16, caractérisé en ce que le profil ondulé ou cannelé (19) de la plaque supérieure de recouvrement (16) de la partie couvercle (11) se poursuit jusque dans la zone des parois latérales (13, 15) de la partie couvercle (11).

## Claims

1. Filing device for indexed cards with an index card selecting means, comprising a housing (10) provided with a cover portion (11) and a bottom portion (21) with a plurality of selector keys (50-61) and a drawer (30) that is acted upon by a preloaded spring (33) which can be closed with the aid of a locking means for accommodating a stack formed of a plurality of index cards (110-121) with punched-out selection recesses (126, 127) within the front area, in which, when actuated, selector keys (50-61) engage, with the aid of card retaining pins (80), into the selection recesses (126, 127) of the index cards for the retention of the index cards remaining inside the housing (10) when the drawer (30) is moved out with the selected index card (110-121) and the index cards located in each case underneath the latter, and entrainment means on the bottom of the drawer (30) for seizing the selected index card and the index cards (110-121) located in each case underneath the latter when the drawer (30) is moved out, and a means that can be controlled with the aid of the selector keys (50-61) for releasing the locking means of the drawer (30), characterized in that the drawer (30), in the locking position, is held in a raised position by means of a spring member (40) within its front area at a distance (43) from the base plate (26) of the bottom portion (21) in the housing (10), while being simultaneously clamped to the cover portion (11) of the housing (10) with the aid of a locking cam (37) resting against a limit stop (12, 12a) constructed on the cover portion (11), and in that each selector key (50, 51, 52, 53, 54, 55, 56, 57, 56, 59, 60, 61), within its front area, is provided with a release arm (70) acting upon the drawer (30) when the selector keys are actuated and with an index cards retaining pin (80) that preferably leads said release arm, said pin swinging outwards simultaneously with the release arm, which index card retaining ping (80) is provided with a rearwardly directed index card abutting surface (82), while, when a selector key is depressed, the drawer (30) can, with its front area, be pressed downwards against the spring member (40) as well as in the direction of the base plate (26) of the bottom portion (21) while the clamping of the drawer to the cover portion (11) is unblocked by means of the release arm (70) and the index card retaining pin (80) can be lowered on to the in each case selected index card, while the index cards located above said selected index card are simultaneously retained.

2. Filing device for indexed cards according to Claim 1, characterized in that the drawer (30) comprising an index card stack accommodation plate (31) with at least one entrainment means (38) formed on to the top side within the rearward plate area and an anterior, vertically extending terminal strip (32) closing the drawer exit aperture (27) formed by the bottom portion (21) and the cover portion (11) of the housing (10) with a central locking cam (37) constructed on the top terminal strip edge (32), is, with the aid of a springily resilient section (41) in the form of a spring member (40) constructed within the anterior area of the base plate (26) of the bottom portion (21) of the housing (10) held in a raised position in such a way that the locking cam (37) rests against the bottom edge (12a) of the upper front wall (12) of the cover portion (11), which, on the top side, delimits the drawer exit aperture (27) and locks the drawer (30) in the process, and in that each selector key (50-61) maintained in a rest position by means of a springily resilient section (62) supported on the anterior internal wall area (16b) of the top covering plate (16) of the cover portion (11) is provided with a release arm (70) and an index card retaining pin (80) with the index card abutting surface (82) engaging into the selection recesses (126, 127) constructed within the front area of the index cards (110, 111, 112, 113,114,115,116,117,118,119,120,121 )anddirectedto- wards the base plate (26) of the bottom portion (21) of the housing (10), said abutting surface being constructed in the form of a small hook, and in which the release arms (70) which correspond number-wise to the number of the selector keys (50-61) and the index card retaining pins (80) are disposed relative to each other and coupled to the selector keys (50-61) in such a way that, when a selector key is depressed, the release arm (70) assigned to the latter acts upon the top edge (32a) of the front terminal strip (32) of the drawer (30) and urges the drawer (30), within its front area, against the springily resilient section (41) constructed in the base plate (26) of the bottom portion (21) while simultaneously disengaging the locking cam (37) from its blocking position on the bottom edge (12a) of the front wall (12) of the cover portion (11) while the drawer (30) is simultaneously moved downwardly while, at the same time, the index card retaining pin (80), which leads the release arm (80), comes to rest against the, in each given case, selected index card and retains those index cards which are located above said selected index card inside the housing when the drawer (30) is moved out.

3. Filing device for indexed cards according to the Claims 1 and 2, characterized in that each index card (110-121), within its rearward area, is provided with a punched-out entrainment recess (125) and, within its front area, with punched-out selection recesses (126, 127), the number of which corresponds to the number of the selector keys (110-121), the punched-out selection recesses (127) being formed by a blanked, wave-shaped section (126), and in that the punched-out selection recesses (126, 127) of all the index cards (110-121) are in full coincidence, while the recesses (127) of the punched-out selection recesses (126) are located in the path of travel of the index card retaining pins (80).

4. Filing device for indexed cards according to the Claims 1 to 3, characterized in that the front terminal strip (32) of the drawer (30) is, on its internal wall area (32b), provided with a strip (132) having a number of recesses (133) constructed therein which corresponds to the number of selector keys (50-61) with contact surfaces (133a) for the release arms (70).

5. Filing device for indexed cards according to Claim 4, characterized in that the strip (132) is an integrated component of the front terminal strip (32) of the drawer (30) and forms a structural unit with the terminal strip (32).

6. Filing device for indexed cards according to the Claims 1 to 5, characterized in that, as spring for moving out the drawer (30), a helical spring loaded transversely to the direction of exit of the drawer above the base plate (26) of the bottom portion (21) of the housing is provided, which is disposed approximately within the anterior third of the bottom portion (21), and in that the drawer (30), on the underside of the accommodation plate for the stack of index cards (31), is provided, centrally and within the rearward area of the latter, with a pivot, a cam or the like (36) which acts upon the spring (33).

7. Filing device for indexed cards according to the Claims 1 to 6, characterized in that the springily resilient section (41) within the front area of the base plate (26) of the bottom portion (21) is formed by being punched out from the material of which the base plate (26) and is constructed in the form of a tongue-shaped spring member, while said springily resilient section (41), in the retracted state of the drawer (30), assumes a raised position and, subsequent to having been urged out of its depressed position, automatically springs back into the raised starting position.

8. Filing device for indexed cards according to Claim 7, characterized in that the base plate (26) of the bottom portion (21) consists of a springily resilient plastic possessing a high elastic recovery capacity.

9. Filing device for indexed cards according to the Claims 7 and 8, characterized in that the springily resilient section (41) in the base plate (26) of the bottom portion (21) extends approximately across the entire width of the base plate (26).

10. Filing device for indexed cards according to the Claims 7 and 8, characterized in that, within the front area of the base plate (26) of the bottom portion (21), centrally to the base plate, a tongue-shaped, springily resilient section (41) or several. tongue-shaped, springily resilient sections (41) are provided disposed in a side-by-side arrangement.

11. Filing device for indexed cards according to any of the Claims 1 to 10, characterized in that, within the front area of the base plate (26) of the bottom portion (21) of the housing (10), a springily resilient section (41) is constructed which, by means of a film hinge (45), is connected to the remaining section of the base plate (26), while the bottom wall area (41 a) of the section (41) is, towards the front free end (41 b), constructed so as to extend conically so that the front free end (41b) of the springily resilient section (41), in the pressed-on position of the drawer, is located at a distance (43) from the plane formed by the underside of the base plate (26).

12. Filing device for indexed cards according to any of Claims 1 to 11, characterized in that the release arm (70) and the index card retaining pin (80) of each selector key (50-61) are constructed in the form of tongue-shaped sections which are springily resilient within their rearward areas (62) and which are designed so as to automatically return into the initial position from an outwardly swivelled position, while the index card retaining pin (80), with respect to the release arm (70), is constructed so as to lead the release arm when the latter is depressed, in that the release arm (70) and the index card retaining pin (80) form one unit (110), and in that all the units (110) comprising one release arm (80) are combined into one selector key plate (100) which is secured to the internal wall area (16b) of the top covering plate (16) of the cover portion (11), while, to each release arm (70), one selector key (50-61) is coupled, or in that each release arm (70) is disposed within the area of action of a selector key (50-61) retained in a perforation (18) in the top covering plate (16) of the cover portion (11).

13. Filing device for indexed cards according to any of the Claims 1 to 12, characterized in that the selector key plate (100) comprises release arms (70) and index card retaining pins (80) combined into pairs.

14. Filing device for indexed cards according to any of the Claims 1 to 13, characterized in that each index card retaining pin (80) consists of a tongue- like arm (81), the front free end of which (81 a) is provided with an index card abutting surface section (82) angled in the direction of the base plate (26) of the bottom portion (21), which, on its bottom free end (82a), supports the index card abutting surface (82) directed towards the rearward area of the housing (10), said abutting surface being constructed in the form of a small hook.

15. Filing device for indexed cards according to any of Claims 1 to 14, characterized in that the locking cam (37) on the upper edge (32a) of the terminal strip (32) of the drawer (30), on its top free end, is provided with a guide surface (37a), which extends transversally in the direction of the rearward area of the housing (10).

16. Filing device for indexed cards according to any of the Claims 1 to 15, characterized in that the telephone shelf panel (16a) constructed on the top side of the upper covering plate (16) of the cover portion (11) is provided with a wave or groove-like section (19) extending transversally to the direction of the drawer (30).

17. Filing device for indexed cards according to Claim 16, characterized in that the wave or groove-like section (19) in the upper covering plate (16) of the cover portion (11) extends as far as into the side wall area (13, 15) of the cover portion (11);
